# EUROPÄISCHE PATENTSCHRIFT

(11) **EP 4 314 428 B1**
(45) Veröffentlichungstag und Bekanntmachung des Hinweises auf die Patenterteilung: **29.04.2026**
(21) Anmeldenummer: 22716050.4
(22) Anmeldetag: 17.03.2022
(51) Int. Cl.: E04B 1/41, E04B 1/26, E04C 5/12

(54) **VERBINDUNGSANORDNUNG ZUM VERBINDEN VON ZWEI BAUTEILEN IM BAUWESEN**
CONNECTION ARRANGEMENT FOR CONNECTING TWO COMPONENTS IN CONSTRUCTION
DISPOSITIF DE LIAISON PERMETTANT DE LIER DEUX COMPOSANTS EN CONSTRUCTION

(30) Priorität: 29.03.2021 EP 21165672
(43) Veröffentlichungstag der Anmeldung: 07.02.2024
(73) Patentinhaber: n'H Holding AG Lungern, 6078 Lungern (CH)
(72) Erfinder: ZUMBRUNN-MAURER, Bruno, 3860 Schattenhalb (CH)
(74) Vertreter: Rutz, Andrea
(86) Internationale Anmeldenummer: PCT/EP2022/057021
(87) Internationale Veröffentlichungsnummer: WO 2022/207346

(56) Entgegenhaltungen:
- DE-B- 1 278 718
- KR-A- 20200 048 954
- US-A- 1 351 112

## Beschreibung

### TECHNISCHES GEBIET

Die vorliegende Erfindung betrifft eine Verbindungsanordnung zum Verbinden von zwei Bauteilen im Bauwesen, insbesondere im konstruktiven Holzbau.

### STAND DER TECHNIK

Im konstruktiven Holzbau, aber auch im Bauwesen im Allgemeinen, gibt es eine Vielzahl von Verbindungen zwischen zwei oder mehreren Bauteilen. Beispielsweise sind Verbindungen von geraden und gebogenen Trägern, aber auch Eckverbindungen von Rahmentragwerken sowie Kreuzverbindungen von Trägern und Stützen, beispielsweise bei Stockwerkrahmen, bekannt.

Im Stand der Technik sind solche Verbindungen beispielsweise in Form von Überlappungen bekannt, wobei als Verbindungsmittel beispielsweise Stabdübel und Bauschrauben verwendet werden. Bedingt durch den ungünstigen Kraftfluss und insbesondere durch Umlenkung aus der Tragebene und der Nachgiebigkeit der Stabdübel ergeben sich hier vergleichsweise weiche und wenig leistungsfähige Verbindungen. Bekannt sind auch Verbindungen mittels eingeschlitzter Bleche. Hierbei können die zu verbindenden Tragwerkelemente in der gleichen Tragebene liegen, wodurch der Kraftfluss verbessert wird.

Neben der Leistungsfähigkeit der Verbindung stellt die Einfachheit der Montage beim Verbinden der Bauteile ein wichtiges Kriterium dar. Gerade bei schweren und sehr grossen Bauteilen ist es von Vorteil, wenn die Verbindung der Bauteile schnell und einfach erfolgen kann. Personal und Maschinen werden dann weniger beansprucht, was auch zu Kosteneinsparungen führt.

Ein weiteres Charakteristikum bei Verbindungen von Bauteilen ist die Sichtbarkeit der Verbindungselemente. So ist es bei ästhetisch ambitionierteren Bauvorhaben üblicherweise erwünscht, Verbindungselemente, wie Schrauben und Bleche, soweit wie möglich vor dem Blick des Betrachters zu verbergen.

Die Dokumente EP 1 736 606 B1 und EP 3 211 146 B1, welche beide auf dieselbe Inhaberin lauten wie das vorliegende Schutzrecht, beziehen sich jeweils auf gattungsgemässe Verbindungsanordnungen des Standes der Technik.

Im Dokument CN 209975728 U ist eine Verbindungsanordnung offenbart, bei der eine Schraube durch eine Hülse hindurch, welche in einem ersten Bauteil angeordnet ist, in eine Gewindebuchse eingeschraubt wird, die in einem zweiten Bauteil verankert ist.

Bei dem im Dokument EP 1 926 864 B1 offenbarten System wird jeweils ein Dübel in jedes der zu verbindenden Bauelemente eingesetzt. In die Dübel werden ein Stift sowie eine Hülse eingeführt und zum Verbinden der Bauteile ineinandergeschoben. Die Festigkeit der Verbindung basiert auf Deformationen und Verspannungen von Hülse, Dübel und Stift.

Das Dokument WO 2018/100499 A1 bezieht sich auf Verbindungsanordnungen, die für zyklisch auftretende Lasten ausgelegt sind. In diesem Zusammenhang wird eine Verbindungsanordnung vorgeschlagen, bei welcher ein Rundstab in ein Gehäuse hineinragt, das eine konische Innenfläche aufweist. Am Rundstab ist ein konisches Klemmteil verschiebbar angebracht, das von einer Feder gegen die konische Innenfläche des Gehäuses gedrückt wird. Bei einer auf den Rundstab wirkenden Zugkraft erhöht sich dadurch die Klemmkraft des Klemmteils. Zur Montage werden zwei derartige Verbindungsanordnungen mit dem jeweils bereits im Klemmteil angeordneten Rundstab beidseits eines Bauteils angeordnet und mittels mehreren Schrauben und Muttern daran befestigt. Die Montage gestaltet sich dadurch umständlich. Ausserdem sind die Gehäuse und Rundstäbe von aussen für den Betrachter gut sichtbar.

Das Dokument KR 10-2197345 B1 zeigt eine Verbindungsanordnung, bei der ein längliches Verbindungselement, welches an einem ersten Bauteil angebracht ist, in eine Flanschhülse mit konischer Innenfläche eingeschoben und mittels eines konischen Klemmteils darin festgeklemmt wird, um ein plattenförmiges zweites Bauteil zwischen dem ersten Bauteil und der Flanschhülse einzuspannen. Das Anbringen der Flanschhülse und des Klemmteils jeweils von Hand macht die Montage umständlich. Ausserdem ist die Verbindungsanordnung auf das Einspannen des zweiten Bauteils zwischen zwei Elementen eingeschränkt und die Flanschhülse bleibt von aussen her sichtbar.

Das Dokument DE 1 278 718 B bezieht sich auf eine Vorrichtung zum Verankern eines profilierten Spannstabs. Zur Halterung des Spannstabes dienen zwei mit einem Federring zusammengehaltene Keilbacken.

Im Dokument US 1,351,112 A ist eine Vorrichtung zum Hängen von Lasten in Betondecken gezeigt. Hierzu wird ein Gehäuse mit einer konischen Innenfläche im Beton eingegossen. Im Inneren des Gehäuses befindet sich ein konischer Gusseisenblock, in welchen das obere Ende einer Gewindestange eingeschraubt ist, an der eine Last anhängbar ist.

Das Dokument KR 2020 0048954 A bezieht sich auf eine Vorrichtung, bei welcher ein Konusgehäuse in einer Schiene gehalten ist, die ihrerseits in einem Holzbauteil verankert ist. Im Inneren des Konusgehäuses ist ein Klemmteil zum Festklemmen eines Stahlseils angeordnet.

### DARSTELLUNG DER ERFINDUNG

Es ist eine Aufgabe der vorliegenden Erfindung, eine leistungsfähige Verbindungsanordnung zum Verbinden von zwei Bauteilen im Bauwesen anzugeben, die eine besonders einfache Montage der Bauteile ermöglicht.

Zur Lösung dieser Aufgabe wird eine Verbindungseinheit vorgeschlagen, wie sie in Anspruch 1 angegeben ist. Des Weiteren sind im Anspruch 11 eine Verbindungsanordnung für eine derartige Verbindungseinheit und im Anspruch 12 ein Verfahren zum Verbinden zweier Bauteile einer solchen Verbindungsanordnung angegeben. Vorteilhafte Ausgestaltungen der Erfindung sind in den abhängigen Ansprüchen angegeben.

Die vorliegende Erfindung stellt eine Verbindungseinheit zum Verbinden von zwei (oder mehr) Bauteilen im Bauwesen, insbesondere zum Verbinden von zwei Holzbauteilen im konstruktiven Holzbau, zur Verfügung, welche aufweist
ein erstes Bauteil,
ein zweites Bauteil,
zumindest ein im oder am ersten Bauteil fixiertes Ankerelement mit einem Verbindungsabschnitt,
zumindest ein im oder am zweiten Bauteil befestigtes Gehäuseteil mit einer konischen oder keilförmigen Innenfläche, sowie
ein im Gehäuseteil angeordnetes Klemmteil mit einer konischen oder keilförmigen Aussenfläche,
wobei das Klemmteil in einem mit dem Ankerelement verbundenen Zustand den Verbindungsabschnitt des Ankerelements derart festklemmt, dass das Klemmteil bei einer auf den Verbindungsabschnitt wirkenden Zugkraft mit seiner Aussenfläche gegen die Innenfläche des Gehäuseteils gezogen wird, so dass sich die auf den Verbindungsabschnitt wirkende Klemmkraft verstärkt,
und wobei das Klemmteil in einem mit dem Ankerelement nicht verbundenen Zustand einen gewissen Bewegungsspielraum gegenüber der Innenfläche des Gehäuseteils hat.

Der Bewegungsspielraum des Klemmteils ist im nicht verbundenen Zustand räumlich aber in alle Richtungen begrenzt.

Indem der Bewegungsspielraum des Klemmteils im nicht verbundenen Zustand in alle Richtungen eingeschränkt ist, kann das entsprechende Bauteil mit dem daran angebrachten Gehäuseteil und Klemmteil frei transportiert und auf der Baustelle bewegt werden und ist jederzeit bereit zur Montage, d.h. zur Verbindung mit dem anderen Bauteil. Es ist insbesondere möglich, das Gehäuseteil und das Klemmteil bereits in einer Fertigungsstätte am zweiten Bauteil bestimmungsgemäss zu montieren und auch das Ankerelement bereits in der Fertigungsstätte am oder im ersten Bauteil zu fixieren, so dass zur Endmontage auf der Baustelle bevorzugt nur noch das Ankerelement mit seinem Verbindungsabschnitt in das Klemmteil eingeführt werden muss, um die beiden Bauteile vorzugsweise dauerhaft miteinander zu verbinden. Die Handhabung wird dadurch erheblich einfacher und es besteht nicht die Gefahr, dass gewisse Elemente der Verbindungsanordnung bei der Montage nicht griffbereit sind oder gar verlorengehen.

Bevorzugt handelt es sich beim ersten und/oder beim zweiten Bauteil um ein Holzbauteil. Die Verbindungsanordnung kann insbesondere für den Bau von Holztragwerken und/oder für den Holzskelettbau ausgelegt sein. Das erste und/oder das zweite Bauteil kann aber zum Beispiel auch aus Beton, aus einem Kunststoff oder aus einem Metall, wie insbesondere Stahl, hergestellt sein. Selbstverständlich ist es auch möglich, dass zum Beispiel das erste Bauteil aus Holz und das zweite Bauteil aus Beton hergestellt ist. Die beiden Bauteile können grundsätzlich aus beliebigen Materialien hergestellt sein, und beliebige Kombinationen sind möglich.

Es kann sich beim ersten Bauteil und/oder beim zweiten Bauteil insbesondere um eine Stütze, einen Träger, einen Riegel, eine Strebe oder ein beliebiges anderes Bauelement handeln. Eine beliebige Kombination von Bauelementtypen ist möglich.

Bevorzugt ist das Ankerelement im ersten Bauteil fixiert. Bevorzugt ist zudem das Gehäuseteil im zweiten Bauteil befestigt. Dabei sind vorteilhaft das Ankerelement sowie das Gehäuseteil zumindest zum Teil, bevorzugt zu einem überwiegenden Teil, im Inneren des ersten bzw. zweiten Bauteils angeordnet. Bei einer solchen Ausbildung kann die Verbindungsanordnung derart vorgesehen werden, dass für den Betrachter von aussen her lediglich das erste und das zweite Bauteil, nicht jedoch die weiteren Verbindungselemente der Verbindungsanordnung sichtbar sind.

Die konischen Flächen des Klemmteils und des Gehäuseteils bewirken vorteilhaft eine Kraftumlenkung derart, dass eine auf das Ankerelement wirkende Zugkraft, also eine in Richtung vom zweiten Bauteil weg gerichtete Kraft, in eine Klemmkraft umgelenkt wird, so dass der Verbindungsabschnitt noch stärker vom Klemmteil festgeklemmt wird.

Um in einem mit dem Ankerelement nicht verbundenen Zustand einerseits einen gewissen Bewegungsspielraum zu haben, der andererseits aber räumlich in alle Richtungen begrenzt ist, ist das Klemmteil bevorzugt in einem Innenraum angeordnet, der mit Ausnahme einer Einführöffnung für den Verbindungsabschnitt nach aussen hin vollständig abgeschlossen ist. Der Bewegungsspielraum ist vorteilhaft entlang einer Längsmittelachse gegeben, welche durch die konischen Flächen des Gehäuseteils und des Klemmteils definiert ist. Aufgrund des Bewegungsspielraums kann der Verbindungsabschnitt vorteilhaft sehr einfach in das Klemmteil eingeführt werden, wobei dieses dabei bevorzugt derart geringfügig von der konischen Innenfläche des Gehäuseteils wegbewegt wird, dass es sich aufweitet.

Das Ankerelement, das Gehäuseteil sowie das Klemmteil bilden gemeinsam eine Verbindungseinheit der Verbindungsanordnung. Die Verbindungsanordnung kann eine einzige oder auch mehrere derartige Verbindungseinheiten aufweisen. Mittels mehrerer Verbindungseinheiten, welche bevorzugt parallel nebeneinander angeordnet sind, kann die Leistung der Verbindung zwischen dem ersten und dem zweiten Bauteil noch weiter erhöht werden. Auf diese Weise ist die Verbindungsanordnung im Hinblick auf beliebig grosse Lasten skalierbar.

Bevorzugt weist die Verbindungsanordnung ausserdem ein Federelement auf, welches das Klemmteil mit einer Federkraft beaufschlagt, um das Klemmteil mit seiner Aussenfläche gegen die Innenfläche des Gehäuseteils zu drücken. Beim Federelement kann es sich insbesondere um eine Spiralfeder handeln. Aufgrund des Federelements ist der Bewegungsspielraum des Klemmteils weiterhin gewährleistet, sofern eine gewisse, dem Federelement entgegenwirkende Kraft auf das Klemmteil ausgeübt wird. Vorteilhaft bewirkt die Federkraft des Federelements, dass das Klemmteil in dem mit dem Ankerelement nicht verbundenen Zustand mit seiner konischen oder keilförmigen Aussenfläche an der konischen oder keilförmigen Innenfläche des Gehäuseteils anliegt. Im Hinblick auf die Montage des ersten Bauteils am zweiten Bauteil ist das Klemmteil dadurch bereits vorpositioniert. Das Federelement bewirkt zudem vorteilhaft, dass das Klemmteil nach dem Einführen des Verbindungsabschnitts in das Gehäuseteil hinein sofort wieder seine Klemmposition einnimmt oder diese sogar permanent beibehält, das heisst an der Innenfläche des Gehäuseteils anliegt. Ein Herausziehen des Verbindungsabschnitts aus dem Klemmteil heraus, auch um lediglich ein kleines Stück weit, wird dadurch effizient verunmöglicht.

Auch wenn dies bevorzugt ist, ist das Vorhandensein des Federelements aber nicht zwingend notwendig. So könnte in gewissen Ausführungsformen beispielsweise auch die Gravitationskraft ausgenutzt werden, damit das Klemmteil mit seiner Aussenfläche in Anlage an der Innenfläche des Gehäuseteils bleibt. Alternativ könnte bei anderen Ausführungsformen ein Zurückziehen des Verbindungsabschnitts aus dem Gehäuseteil innerhalb bestimmter Grenzen auch tolerierbar sein. Falls ein Federelement vorhanden ist, muss dieses nicht zwingend eine Spiralfeder sein. Es könnte sich zum Beispiel auch um einen gummielastischen Ring handeln.

Der Verbindungsabschnitt des Ankerelements ist bevorzugt stabförmig, das heisst zylindrisch, ausgebildet und weist ein freies Ende auf, welches zur Verbindung der beiden Bauteile in das Gehäuseteil und das Klemmteil einführbar ist. Der Verbindungsabschnitt erstreckt sich dann bevorzugt entlang der durch die konischen Flächen des Gehäuseteils und des Klemmteils definierte Längsmittelachse und ist dabei umlaufend vom Klemmteil umfasst und in diesem festgeklemmt.

Der Verbindungsabschnitt weist ein spitz zulaufendes freies Ende auf. Der Verbindungsabschnitt ist dadurch besonders einfach in das Klemmteil einführbar.

Vorteilhaft weist der Verbindungsabschnitt des Ankerelements an seiner Aussenfläche und/oder das Klemmteil an einer Innenfläche eine erhöhte Oberflächenrauhigkeit oder eine Profilierung, wie beispielsweise eine Rillung oder ein Gewinde, auf. Die bei der Festklemmung zwischen dem Verbindungsabschnitt und dem Klemmteil entstehende Reibungskraft wird dadurch erhöht. Die Erhöhung der Oberflächenrauhigkeit des Verbindungsabschnitts und/oder des Klemmteils kann zum Beispiel mittels einer Oberflächenbeschichtung realisiert sein. Bevorzugt ist aufgrund der einfachen Herstellung jedoch eine mechanische Aufrauhung der Oberfläche(n). In einer insbesondere bevorzugten Ausführungsform weist das Klemmteil ein Innengewinde oder eine Rillung auf, und der Verbindungsabschnitt hat eine mechanisch aufgeraute Aussenfläche.

Das Klemmteil hat bevorzugt eine insgesamt konische Form mit einer sich entlang der Längsmittelachse erstreckenden Durchgangsbohrung. Das Klemmteil ist bevorzugt dazu ausgebildet, den Verbindungsabschnitt im Wesentlichen umlaufend zu umfassen und festzuklemmen. Vorzugsweise weist das Klemmteil mehrere, vorteilhaft drei, Klemmelemente auf. Die Klemmelemente sind vorteilhaft alle identisch ausgebildet. Bevorzugt ist ein elastisches Element vorhanden, um die Klemmelemente zusammenzuhalten. Es kann sich beim elastischen Element zum Beispiel um einen Federring oder ein Gummiband handeln. Vorteilhaft weist das Klemmteil eine bevorzugt umlaufende Aussennut auf, welche zur Aufnahme des elastischen Elements dient.

Beim Ankerelement handelt es sich bevorzugt um einen profilierten Stab, der im ersten Bauteil fixiert, insbesondere verklebt, ist. Zur Profilierung kann der Stab insbesondere über eine mit Erhebungen und/oder Vertiefungen versehene Aussenstruktur verfügen. Beispielsweise kann er ein Aussengewinde oder eine Rillung aufweisen. Vorteilhaft ist das Ankerelement mittels eines Klebstoffes, wie insbesondere einem Epoxidharz, im ersten Bauteil verklebt. Insbesondere wenn es sich beim ersten Bauteil um ein Holzbauteil handelt, kann dadurch eine besonders feste und schubsteife Fixierung des Ankerelements erreicht werden.

In einer bevorzugten Ausführungsform ist ein zweiter profilierter Stab vorgesehen, der im zweiten Bauteil fixiert, insbesondere verklebt, ist, und zur Befestigung des Gehäuseteils im oder am zweiten Bauteil dient. Zur Profilierung kann auch der zweite Stab insbesondere über eine mit Erhebungen und/oder Vertiefungen versehene Aussenstruktur, wie zum Beispiel ein Aussengewinde oder eine Rillung, verfügen. Der zweite Stab ist vorteilhaft mittels eines Klebstoffes, wie insbesondere einem Epoxidharz, im zweiten Bauteil verklebt. Das Gehäuseteil kann zum Beispiel am zweiten Stab angeschweisst oder auf diesen aufgeschraubt sein. Bevorzugt ist es jedoch über Schraubverbindungen via ein weiteres Bauteil am zweiten Stab befestigt.

Gemäss einer insbesondere bevorzugten Ausführungsform weist die Verbindungsanordnung ein hohlzylindrisches Gehäuse auf, welches im oder am zweiten Bauteil befestigt ist. Bevorzugt ist das Gehäuseteil in das hohlzylindrische Gehäuse einschraubbar. Das Gehäuseteil weist in diesem Fall ein Aussengewinde und das hohlzylindrische Gehäuse ein dazu komplementäres Innengewinde auf. Das Gehäuseteil und das hohlzylindrische Gehäuse bilden dadurch bevorzugt gemeinsam einen Innenraum zur Aufnahme des Klemmteils und eines allfälligen Federelements. Der so gebildete Innenraum ist bevorzugt via eine Einführöffnung für den Verbindungsabschnitt von aussen her zugänglich, ansonsten aber nach aussen hin vollständig abgeschlossen. Wenn das Gehäuseteil via eine Gewindeverbindung in das hohlzylindrische Gehäuse einschraubbar ist, bringt dies den Vorteil mit sich, dass die Verbindung zwischen dem ersten und dem zweiten Bauteil mittels Herausschrauben des Gehäuseteils wieder lösbar ist. Ausserdem vereinfacht sich dadurch die Herstellung der Verbindungsanordnung.

Das hohlzylindrische Gehäuse ist vorteilhaft zumindest zum Teil oder sogar vollständig im Inneren des zweiten Bauteils angeordnet und kann zum Beispiel direkt am bzw. im zweiten Bauteil festgeklebt oder in dieses eingeschraubt sein. Insbesondere bevorzugt ist das hohlzylindrische Gehäuse zur Befestigung im oder am zweiten Bauteil jedoch auf einen profilierten zweiten Stab aufschraubbar, der im zweiten Bauteil fixiert, insbesondere verklebt, ist. Auf diese Weise ist das hohlzylindrische Gehäuse besonders fest mit dem zweiten Bauteil verbunden. Der profilierte Stab weist in diesem Fall zumindest in seinem Endbereich ein Aussengewinde und das hohlzylindrische Gehäuse ein dazu komplementäres Innengewinde auf.

Bevorzugt weist die Verbindungsanordnung ausserdem eine Druckplatte oder eine Flanschmutter auf, welche am Ankerelement angebracht ist und zur Aufnahme von Druckkräften dient. Im verbundenen Zustand der beiden Bauteile liegt die Druckplatte bzw. Flanschmutter dann bevorzugt am Gehäuseteil und/oder, falls vorhanden, am hohlzylindrischen Gehäuse an. Dadurch können Druckkräfte vom ersten zum zweiten Bauteil bzw. in die umgekehrte Richtung übertragen werden.

Das Ankerelement, das Gehäuseteil und das Klemmteil sind bevorzugt jeweils aus einem Metall, wie insbesondere aus Stahl, hergestellt. Vorzugsweise sind auch, sofern vorhanden, das hohlzylindrische Gehäuse, die Druckfeder sowie die Druckplatte bzw. Flanschmutter jeweils aus einem Metall, wie insbesondere aus Stahl, hergestellt. Des Weiteren bevorzugt ist es, wenn das Ankerelement, das Gehäuseteil und das Klemmteil sowie, falls vorhanden, das hohlzylindrische Gehäuse, die Druckfeder und die Druckplatte bzw. Flanschmutter jeweils als Ganzes einstückig ausgebildet sind. Auf diese Weise ist die Verbindungsanordnung nicht nur besonders einfach herstellbar, sondern es kann auch eine besonders feste Verbindung zwischen den beiden Bauteilen erreicht werden.

Die vorliegende Erfindung bezieht sich ausserdem auf eine Verbindungseinheit für eine Verbindungsanordnung, die gemäss den obigen Ausführungen ausgebildet ist und bevorzugt zur Verwendung im konstruktiven Holzbau ausgebildet ist. Die Verbindungseinheit weist auf:
ein Ankerelement zur Fixierung in oder an einem ersten Bauteil, mit einem Verbindungsabschnitt,
ein Gehäuseteil zur Befestigung in oder an einem zweiten Bauteil, mit einer konischen oder keilförmigen Innenfläche, sowie
ein im Gehäuseteil angeordnetes Klemmteil mit einer konischen oder keilförmigen Aussenfläche,
wobei das Klemmteil in einem mit dem Ankerelement verbundenen Zustand den Verbindungsabschnitt des Ankerelements derart festklemmt, dass das Klemmteil bei einer auf den Verbindungsabschnitt wirkenden Zugkraft mit seiner Aussenfläche gegen die Innenfläche des Gehäuseteils gezogen wird, so dass sich die auf den Verbindungsabschnitt wirkende Klemmkraft verstärkt,
und wobei das Klemmteil in einem mit dem Ankerelement nicht verbundenen Zustand einen gewissen Bewegungsspielraum gegenüber der Innenfläche des Gehäuseteils hat, welcher räumlich aber in alle Richtungen begrenzt ist.

Des Weiteren bezieht sich die vorliegende Erfindung auf ein Verfahren zum Verbinden eines ersten Bauteils und eines zweiten Bauteils einer Verbindungsanordnung, die gemäss den obigen Ausführungen ausgebildet ist. Die Verbindungsanordnung weist zumindest ein im oder am ersten Bauteil fixiertes Ankerelement mit einem Verbindungsabschnitt und zumindest ein im oder am zweiten Bauteil befestigtes Gehäuseteil mit einer konischen oder keilförmigen Innenfläche auf und weist ausserdem ein im Gehäuseteil angeordnetes Klemmteil mit einer konischen oder keilförmigen Aussenfläche auf, wobei das Klemmteil in einem mit dem Ankerelement verbundenen Zustand den Verbindungsabschnitt des Ankerelements derart festklemmt, dass das Klemmteil bei einer auf den Verbindungsabschnitt wirkenden Zugkraft mit seiner Aussenfläche gegen die Innenfläche des Gehäuseteils gezogen wird, so dass sich die auf den Verbindungsabschnitt wirkende Klemmkraft verstärkt, und wobei das Klemmteil in einem mit dem Ankerelement nicht verbundenen Zustand einen gewissen Bewegungsspielraum gegenüber der Innenfläche des Gehäuseteils hat, welcher räumlich in alle Richtungen begrenzt ist. Das Verfahren weist zumindest den Schritt auf, dass der Verbindungsabschnitt des Ankerelements in das Klemmteil eingeführt wird, um das erste Bauteil und das zweite Bauteil miteinander zu verbinden.

Das Verfahren wird bevorzugt im konstruktiven Holzbau angewandt, wobei es sich beim ersten und/oder zweiten Bauteil dann um ein Holzbauteil handelt. Grundsätzlich kann das Verfahren aber auch in Kombination mit Bauteilen angewandt werden, die aus anderen Materialien, wie insbesondere Beton, Kunststoff oder einem Metall hergestellt sind.

Beim Einführen des Verbindungsabschnitts wird das Klemmteil bevorzugt etwas aufgeweitet. Vorteilhaft ist ein elastisches Element vorgesehen, welches das Klemmteil gegen den Verbindungsabschnitt drückt, so dass das Klemmteil nach dem Einführen des Verbindungsabschnitts an dessen Aussenfläche anliegt.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Verbindung einer vertikalen Stütze und eines horizontalen Trägers;
- Fig. 2: eine perspektivische Ansicht einer Kreuzung mit einem durchgehenden Riegel sowie zwei gegenüberliegend an diesem angeordneten Stützen;
- Fig. 3: eine perspektivische Ansicht einer Kreuzung mit einer durchgehenden Stütze sowie zwei gegenüberliegend an dieser angeordneten Trägern;
- Fig. 4: eine perspektivische Ansicht einer Verbindung einer vertikalen Stütze und eines schrägen Trägers;
- Fig. 5: eine perspektivische Ansicht einer Verbindung einer anderen vertikalen Stütze und eines schrägen Trägers;
- Fig. 6: eine perspektivische Ansicht einer Verbindung von jeweils eines Trägers und einer Stütze an einer weiteren Stütze;
- Fig. 7: eine perspektivische Ansicht einer weiteren Verbindung eines Trägers an einer Stütze;
- Fig. 8: eine perspektivische Ansicht einer Verbindung von zwei Stützen;
- Fig. 9: eine perspektivische Ansicht einer Kreuzung mit einem durchgehenden Träger sowie zwei gegenüberliegend an diesem angeordneten Trägern;
- Fig. 10: eine perspektivische Ansicht einer Verbindung von zwei Streben;
- Fig. 11a: eine Schnittansicht durch eine Verbindungsanordnung gemäss einer ersten erfindungsgemässen Ausführungsform, im nicht verbundenen Zustand;
- Fig. 11b: eine Schnittansicht durch die Verbindungsanordnung der Fig. 11a, im verbundenen Zustand;
- Fig. 12a: eine Detailansicht des gestrichelt umrandeten Bereiches der Fig. 11a;
- Fig. 12b: eine Detailansicht des gestrichelt umrandeten Bereiches der Fig. 11b;
- Fig. 13a: eine perspektivische Explosionsansicht einer Verbindungsanordnung gemäss einer zweiten erfindungsgemässen Ausführungsform, ohne erstes und zweites Bauteil;
- Fig. 13b: eine perspektivische Ansicht der Verbindungsanordnung der Fig. 13a, im nicht verbundenen Zustand und ohne erstes und zweites Bauteil;
- Fig. 13c: eine perspektivische Ansicht der Verbindungsanordnung der Fig. 13a, im verbundenen Zustand und ohne erstes und zweites Bauteil;
- Fig. 14a: eine perspektivische Explosionsansicht einer Verbindungsanordnung gemäss einer dritten erfindungsgemässen Ausführungsform, ohne erstes und zweites Bauteil;
- Fig. 14b: eine perspektivische Ansicht der Verbindungsanordnung der Fig. 14a, im nicht verbundenen Zustand und ohne erstes und zweites Bauteil;
- Fig. 14c: eine perspektivische Ansicht der Verbindungsanordnung der Fig. 14a, im verbundenen Zustand und ohne erstes und zweites Bauteil;
- Fig. 15: eine perspektivische Ansicht der Druckplatte der Verbindungsanordnung der Fig. 13a;
- Fig. 16: eine perspektivische Ansicht der Druckfeder der Verbindungsanordnung der Fig. 13a;
- Fig. 17: eine perspektivische Ansicht des Konusgehäuses der Verbindungsanordnung der Fig. 13a;
- Fig. 18: eine perspektivische Ansicht des hohlzylindrischen Gehäuses der Verbindungsanordnung der Fig. 13a;
- Fig. 19: eine perspektivische Ansicht des Klemmteils der Verbindungsanordnung der Fig. 13a; sowie
- Fig. 20: eine perspektivische Ansicht der Flanschmutter der Verbindungsanordnung der Fig. 14a.

### BESCHREIBUNG BEVORZUGTER AUSFÜHRUNGSFORMEN

Die Figuren 1 bis 10 zeigen verschiedene mögliche Kreuzungs- oder Verbindungspunkte von Bauteilen im Bauwesen. Die erfindungsgemässe Verbindungsanordnung eignet sich zur Verbindung der Bauteile in allen in den Figuren 1 bis 10 gezeigten Kreuzungs- oder Verbindungspunkten. Bei den gezeigten Bauteilen handelt es sich bevorzugt jeweils um Holzbauteile. Dementsprechend ist die Verbindungsanordnung bevorzugt zur Verwendung im konstruktiven Holzbau, insbesondere im Skelettbau, geeignet. Die Holzbauteile können aus Laubholz bzw. Hartholz oder aus Nadelholz hergestellt sein. Grundsätzlich ist es aber auch möglich, die erfindungsgemässe Verbindungsanordnung in anderen Bereichen des Bauwesens einzusetzen, wie zum Beispiel im Betonbau. Dementsprechend können die in den Figuren 1-10 gezeigten Bauteile zum Beispiel auch aus Beton, Kunststoff oder aus einem Metall, wie insbesondere Stahl, hergestellt sein.

In allen in den Figuren 1-10 dargestellten Fällen liegen jeweils zumindest zwei Bauteile mit ihren Stirn- und/oder Seitenflächen aneinander an, wodurch ein Kreuzungs- oder Verbindungspunkt gebildet wird.

In der Figur 1 ist ein Verbindungspunkt gezeigt, bei dem eine vertikale Stütze a mit ihrer Stirnseite an einer Seitenfläche eines horizontalen Trägers c anliegt. Die Träger c liegt dadurch auf der Stütze a auf.

Die Figur 2 zeigt eine Situation, bei welcher jeweils eine vertikale Stütze a bzw. b von oben bzw. von unten an einer Seitenfläche eines horizontal verlaufenden Riegels anliegt und dadurch einen Kreuzungspunkt bildet.

In der Figur 3 stossen zwei horizontale Träger c, d mit ihren jeweiligen Stirnflächen von gegenüberliegenden Seiten her an einer vertikalen Stütze a an.

Die Figur 4 zeigt einen schräg verlaufenden Träger c, der auf einer Stirnfläche einer vertikalen Stütze a aufliegt und dadurch einen Verbindungspunkt bildet.

Die Figur 5 zeigt einen anderen Träger c, der ebenfalls auf einer Stirnfläche einer hier etwas breiter ausgebildeten vertikalen Stütze a aufliegt und in dem dadurch entstehenden Verbindungpunkt mit dieser verbunden ist.

In der Figur 6 ist ein Kreuzungspunkt zwischen zwei Stützen a und b sowie einem Träger c gezeigt. Dabei sind einerseits die beiden Stützen a und b miteinander verbunden sowie andererseits die Träger c seitlich mit der Stütze a sowie nach oben hin mit der Stütze b.

Bei der in der Figur des 7 gezeigten Situation liegt ein Träger c mit seiner Stirnseite an einer Seitenfläche einer vertikalen Stütze a an und bildet dadurch einen Verbindungspunkt.

Die Figur 8 zeigt eine erste Stütze a, auf deren nach oben abweisender Stirnfläche eine zweite Stütze b derart angeordnet ist, dass die zweite Stütze b eine Fortsetzung der unteren ersten Stütze a nach oben hin bildet.

In der Figur 9 ist ein durchgehender horizontaler Träger c gezeigt, an welchem von gegenüberliegenden Seiten her zwei weitere horizontale Träger e und d anliegen. Der Träger e bildet dabei auf der gegenüberliegenden Seite des Trägers c die Fortsetzung des Trägers d in dessen Längsrichtung.

In der Figur 10 sind zwei Diagonalstreben g, h gezeigt, die stirnseitig aneinander anliegen und miteinander verbunden sind, sodass die Strebe h eine Fortsetzung der Strebe g bildet.

Die erfindungsgemässe Verbindungsanordnung kann in jeder der in den Figuren 1 bis 10 dargestellten Situationen verwendet werden, um eine feste Verbindung der jeweiligen Bauteile a-h in den abgebildeten Verbindungs- und Kreuzungspunkten zu erreichen.

In den Figuren 11a bis 14c sind verschiedene Ausführungsformen von erfindungsgemässen Verbindungsanordnungen sowie von Teilen davon gezeigt. Elemente mit gleichen oder ähnlichen Funktionen bzw. Wirkungen sind jeweils mit demselben Bezugszeichen versehen. In den Figuren 15 bis 20 sind einzelne Elemente dieser Verbindungsanordnungen jeweils in Alleinstellung dargestellt.

In den Figuren 11a und 11b ist eine Verbindungsanordnung gemäss einer ersten erfindungsgemässen Ausführungsform beispielhaft für den Fall der Situation der Figur 8 gezeigt. Während die beiden Bauteile a und b in der Ansicht der Figur 11a beabstandet zueinander und somit unverbunden sind, sind sie in der Ansicht der Figur 11b mittels der Elemente der erfindungsgemässen Verbindungsanordnung fest miteinander verbunden, d.h. aneinander fixiert.

Wie zum Beispiel in der Figur 11a in Zusammenschau mit der Detailansicht der Figur 12a gut erkennbar ist, sind zur Verbindung der beiden Bauteile a, b zwei identisch ausgebildete Verbindungseinheiten vorgesehen, die jeweils einen ersten profilierten Stahlstab 1, ein Konusgehäuse 4, ein Klemmteil 5, ein hohlzylindrisches Gehäuse 3, eine Druckfeder 6 sowie einen zweiten profilierten Stahlstab 2 aufweisen.

Die profilierten Stahlstäbe 1 und 2 bilden jeweils die Ankerelemente der Verbindungseinheiten in den Bauteilen b und a. Alle diese Ankerelemente werden jeweils bevorzugt bereits werkseitig in den Bauteilen a und b vormontiert. Bei den profilierten Stahlstäben 1 und 2 handelt es sich jeweils um Gewindestangen, das heisst die Stahlstäbe 1 und 2 weisen an ihren Aussenseiten jeweils ein Aussengewinde auf. Im Falle der profilierten Stahlstäbe 2 erstreckt sich dieses Aussengewinde bevorzugt über die gesamte Länge des jeweiligen Stabes. Bei den profilierten Stahlstäben 1 erstreckt sich das Aussengewinde über einen überwiegenden Grossteil der Stablänge. Insbesondere wenn es sich bei den Bauteilen a und b um Holzbauteile handelt, sind die profilierten Stahlstäbe 1 und 2 bevorzugt jeweils schubsteif in einer Bohrung der Bauteile a bzw. b. verklebt. Hierzu wird ein Klebstoff zwischen die Aussenfläche des jeweiligen profilierten Stahlstabs 1 bzw. 2 und der Innenfläche der Bohrung des Bauteils a bzw. b eingebracht. Beim Klebstoff kann es sich insbesondere um ein Epoxidharz handeln. Die aufgrund des Gewindes mit lokalen Erhebungen und Vertiefungen versehene Aussenstruktur des jeweiligen profilierten Stahlstabes 1, 2 verbessert die Fixierung des Stahlstabes in den Bauteilen. Auf diese Weise kann eine äusserst feste und besonders gut auf Schub und Zug belastbare Fixierung der profilierten Stahlstäbe im Bauteil a bzw. b erreicht werden.

Die beiden im zweiten Bauteil b verankerten profilierten Stahlstäbe 1 weisen jeweils einen Verbindungsabschnitt 11 auf, der nach unten hin, d.h. zum ersten Bauteil a hin, jeweils ein Stück weit hervor steht. Die Verbindungsabschnitte 11 weisen auf ihrer Aussenseite jeweils keine Gewinde auf, haben aber bevorzugt eine mechanisch aufgeraute Aussenfläche. An ihrem jeweiligen freien Ende laufen die Verbindungsabschnitte 11 spitz zu. Die Verbindungsabschnitte 11 der beiden in der Figur 11a sichtbaren Verbindungseinheiten erstrecken sich parallel zueinander vom Bauteil b nach unten hin.

Unmittelbar oberhalb der Verbindungsabschnitte 11 sind die profilierten Stahlstäbe 1 mit ihrem Aussengewinde in ein Innengewinde 71 eingeschraubt, welches innerhalb einer Bohrung einer Druckplatte 7 vorgesehen ist. Die Druckplatte 7 verbindet dadurch die beiden profilierten Stahlstäbe 1 miteinander. Wie in der Figur 11a erkennbar ist, ist die Druckplatte 7 bevorzugt derart in einer Vertiefung des Bauteils b angeordnet, dass die Unterseite der Druckplatte 7 bündig mit der umgebenden Unterseite des Bauteils b zu liegen kommt. Die Druckplatte 7 dient insbesondere dazu, vom ersten Bauteil b auf das zweite Bauteil a bzw. in die umgekehrte Richtung wirkende Druckkräfte aufzunehmen und zu übertragen.

Ausserdem stellt die Druckplatte 7 im Hinblick auf allfällige Materialausdehnungen des Bauteils b einen gleichbleibenden Abstand der beiden Verbindungsabschnitte 11 sicher.

Wie in den Figuren 12a und 12b erkennbar ist, ragen die im zweiten Bauteil b fixierten profilierten Stahlstäbe 2 jeweils ein Stück weit in eine zylindrische Vertiefung hinein, welche im Bereich der Oberseite des Bauteils b ausgebildet ist.

Auf die profilierten Stahlstäbe 2 ist jeweils das hohlzylindrische Gehäuse 3 aufgeschraubt. Das hohlzylindrische Gehäuse 3 weist hierzu ein entsprechendes erstes Innengewinde 31 auf. In Längsrichtung oberhalb dieses ersten Innengewindes 31 bildet das hohlzylindrische Gehäuse 3 einen zylindrischen, nach oben hin offenen Innenraum, der in einem oberen Abschnitt von einem zweiten Innengewinde 32 umgeben ist. Das zweite Innengewinde 32, welches einen erheblich grösseren Durchmesser aufweist als das erste Innengewinde 31, dient zum Einschrauben des Konusgehäuses 4 in das hohlzylindrische Gehäuse 3. In Längsrichtung zwischen dem ersten Innengewinde 31 und im zweiten Innengewinde 32 gibt es bevorzugt einen Abschnitt des hohlzylindrisches Gehäuses 3, welcher eine gewindefreie Innenfläche aufweist. Dadurch kann verhindert werden, dass das Konusgehäuse 4 zu weit in das hohlzylindrische Gehäuse 3 eingeschraubt wird. Die Aussenfläche des hohlzylindrischen Gehäuses 3 ist bevorzugt glatt ausgebildet (siehe auch Figur 18).

Das Konusgehäuse 4 (siehe auch Figur 17) bildet ein Gehäuseteil, welches bevorzugt als Ganzes eine hohlzylindrische Form mit einer konischen Innenfläche 42 aufweist. Die Aussenfläche des Konusgehäuses 4 weist bevorzugt in Längsrichtung von oben nach unten einen oberen gewindefreien Abschnitt sowie einen länger ausgebildeten unteren Abschnitt mit einem Aussengewinde 41 auf. Das Aussengewinde 41 dient zum Einschrauben des Konusgehäuses 4 in das zweite Innengewinde 32 des hohlzylindrischen Gehäuses 3. Der gewindefreie obere Abschnitt kann dazu dienen, zu verhindern, dass das Konusgehäuse 4 zu weit in das hohlzylindrische Gehäuse 3 eingeschraubt wird. Die glatt ausgebildete Innenfläche 42 des Konusgehäuses 4 weitet sich in Längsrichtung von oben nach unten hin, d.h. in Richtung zum hohlzylindrischen Gehäuse 3 hin, konisch auf.

Wie in der Figur 12a erkennbar ist, begrenzen das hohlzylindrische Gehäuse 3, das Konusgehäuse 4 sowie der profilierte Stahlstab 2 gemeinsam einen Innenraum, in welchem das Klemmteil 5 sowie die Druckfeder 6 angeordnet sind.

Das Klemmteil 5, welches in Alleinstellung in der Figur 19 gezeigt ist, weist im vorliegenden Ausführungsbeispiel drei identisch ausgebildete Klemmelemente 52 auf, die direkt angrenzend aneinander um eine zentrale zylindrische Durchgangsöffnung des Klemmteils 5 herum angeordnet sind. Ein Federring 54, der in einer umlaufenden Nut 53 angeordnet ist, hält die drei Klemmelemente 52 elastisch zusammen. Gemeinsam bilden die drei Klemmelemente 52 eine glatt ausgebildete konische Aussenfläche 51 des Klemmteils 5. Wie in der Figur 12a erkennbar ist, ist die konische Aussenfläche 51 des Klemmteil 5 komplementär zur konischen Innenfläche 42 ausgebildet. Das Klemmteil 5 ist derart im Konusgehäuse 4 angeordnet, dass sich die konische Aussenfläche 51 in Längsrichtung nach unten hin aufweitet und an der konischen Innenfläche 42 des Konusgehäuses 4 anliegt. Die zylindrische Innenfläche des Klemmteils 5 weist bevorzugt eine Struktur mit lokalen Erhebungen und/oder Vertiefungen, wie insbesondere ein Innengewinde oder eine Rillung, auf. Alternativ kann die Innenfläche auch mechanisch aufgeraut sein.

Die Druckfeder 6 (siehe die Figuren 12a und 16), welche ein Federelement in Form einer Spiralfeder bildet, ist im Innenraum des hohlzylindrischen Gehäuses 3 zwischen dem profilierten Stahlstab 2 und dem Klemmteil 5 angeordnet. Das hohlzylindrische Gehäuse 3 bildet dabei eine untere Anschlagfläche für die Druckfeder 6. Nach oben hin liegt die Druckfeder 6 derart an der Unterseite des Klemmteils 5 an, dass es dieses mit einer nach oben hin, d.h. zum Konusgehäuse 4 hin gerichteten Federkraft beaufschlagt. Zentriert wird die Druckfeder 6 durch das obere freie Ende des profilierten Stahlstabs 2, welches geringfügig in den Innenraum des hohlzylindrischen Gehäuses 3 sowie in die Druckfeder 6 hineinragt.

Wie aus der Figur 12a ersichtlich ist, weist das Klemmteil 5 im unverbundenen Zustand der Verbindungsanordnung, d.h. wenn das Klemmteil 5 nicht mit dem Ankerelement 1 verbunden ist, einen gewissen Bewegungsspielraum gegenüber der konischen Innenfläche 42 des Konusgehäuses 4 auf: Das Klemmteil 5 kann bei Überwindung der Federkraft der Druckfeder 6 nach unten in das hohlzylindrische Gehäuse 3 hinein bewegt werden. Durch die Druckfeder 6 ist gleichzeitig aber stets sichergestellt, dass das Klemmteil 5 im unverbundenen Zustand mit seiner Aussenfläche 51 an der Innenfläche 42 des Konusgehäuses 4 anliegt. Der Bewegungsspielraum des Klemmteils 5 ist aber durch das Konusgehäuse 4 und das hohlzylindrische Gehäuse 3 in alle Raumrichtungen begrenzt. Dadurch befindet sich das Klemmteil 5 bereits bei der Lagerung und beim Transport des Bauteils a zentriert an der bestimmungsgemässen Stelle, um bei der Montage die Verbindung mit dem im anderen Bauteil B fixierten Verbindungsabschnitt 11 einzugehen.

Zum Verbinden der beiden Bauteile a und b muss nun einfach, wie in der Figur 12b gezeigt, der vom Bauteil b hervorstehende Verbindungsabschnitt 11 durch die am Konusgehäuse 4 ausgebildete zentrale Durchgangsöffnung hindurch in das Innere des Klemmteils 5 hineingeschoben werden bis die Druckplatte 7 in Anlage mit dem Konusgehäuse 4 kommt. Durch das Hineinschieben des Verbindungsabschnitts 11 wird das Klemmteil 5 entgegen die von der Druckfeder 6 ausgeübte Federkraft ein Stück weit nach unten in das hohlzylindrische Gehäuse 3 hinein verschoben. Dadurch entfernt sich die konische Aussenfläche 51 des Klemmteils 5 von der Innenfläche 42 des Konusgehäuses 4, so dass die Klemmelemente 52 radial nach aussen gedrückt werden können. Der Verbindungsabschnitt 11 lässt sich dadurch problemlos in das Innere des Klemmteils 5 vorschieben, wobei das spitz zulaufende freie Ende des Verbindungsabschnitts 11 das Einführen des Verbindungsabschnitts 11 und das Auseinanderdrücken der Klemmelemente 52 erleichtert. Die Druckfeder 6 stellt gleichzeitig aber sicher, dass das Klemmteil 5 mit seiner konischen Aussenfläche 51 direkt an der konischen Innenfläche 42 des Konusgehäuses 4 anliegt, wenn der Verbindungsabschnitt 11 vollständig in das Klemmteil 5 hinein vorgeschoben ist. Der Verbindungsabschnitt 11 wird dadurch von dem zwischen dem Konusgehäuse 4 und dem Verbindungsabschnitt 11 verkeilten Klemmteil 5 festgeklemmt. Ein Zurückziehen des einmal in das Klemmteil 5 vorgeschobenen Verbindungsabschnitts 11 wird verunmöglicht, da jede auf den Verbindungsabschnitt 11 wirkende Zugkraft dazu führt, dass das Klemmteil 5 mit seiner Aussenfläche 51 gegen die Innenfläche 42 des Konusgehäuses 4 gezogen wird und dadurch die Klemmelemente 52 noch stärker gegen den Verbindungsabschnitt 11 gepresst werden.

Zur Fixierung des Bauteils b am Bauteil a muss somit lediglich der Verbindungsabschnitt 11 in das Klemmteil 5 eingeführt werden. Es sind keine weiteren Handlungen, wie zum Beispiel das Festziehen von Schrauben oder anderen Befestigungsmitteln notwendig. Wie aus der Figur 11b hervorgeht, kann die Verbindungsanordnung so ausgestattet werden, dass im verbundenen Zustand sämtliche Elemente der Verbindungseinheit für einen Betrachter von aussen her nicht sichtbar sind.

Falls die Verbindungsanordnung bei gewissen Ausführungsformen wieder auftrennbar sein soll, kann diese zum Beispiel derart ausgestaltet werden, dass der obere gewindefreie Abschnitt des Konusgehäuses 4 im verbundenen Zustand der Anordnung von aussen her zugänglich bleibt und beispielsweise mithilfe eines Spezialwerkzeuges gedreht werden kann. Zum Auftrennen der Verbindungsanordnung kann dann das Konusgehäuse 4 einfach aus dem hohlzylindrischen Gehäuse 3 herausgeschraubt werden.

In den Figuren 13a bis 13c ist eine weitere Ausführungsformen einer Verbindungseinheit für eine erfindungsgemässe Verbindungsanordnung gezeigt, welche sich von derjenigen der Figuren 11a bis 12b lediglich dadurch unterscheidet, dass die Druckplatte 7 hier nur eine einzelne Bohrung mit einem Innengewinde 71 aufweist. Die Druckplatte 7 ist auch in der Figur 15 gezeigt.

Bei der ausserdem in den Figuren 14a bis 14c gezeigten weiteren Ausführungsform einer Verbindungseinheit für eine erfindungsgemässe Verbindungsanordnung ist im Unterschied zu derjenigen der Figuren 13a bis 13c eine Flanschmutter 8 anstelle einer Druckplatte 7 vorgesehen. Die Flanschmutter 8, welche in der Figur 20 in Alleinstellung gezeigt ist, ist genauso wie die Druckplatte 7 mittels einer Gewindeverbindung am unteren Endes des profilierten Stahlstabes 1 befestigt. Der Flansch dient dazu, Druckkräfte vom unteren Bauteil b aufzunehmen und auf das obere Bauteil a bzw. in die umgekehrte Richtung zu übertragen.

Die vorliegende Erfindung ist selbstverständlich nicht auf die vorangehend beschriebenen Ausführungsformen beschränkt und eine Vielzahl von Modifikationen ist möglich. Beispielsweise ist das hohlzylindrische Gehäuse 3 nicht zwingend notwendig. Es sind durchaus Ausführungsformen denkbar, bei denen das Konusgehäuse 4 direkt auf den profilierten Stahlstab 2 aufgeschraubt ist, oder bei denen sogar auch der profilierte Stahlstaub 2 weggelassen ist und das Konusgehäuse 4 zum Beispiel mit Hilfe eines Aussengewindes direkt selbst in das Bauteil b eingeschraubt und/oder mit Hilfe eines Klebstoffes in diesem verklebt ist. Wenn das Bauteil b aus einem Metall hergestellt ist, wäre es zudem auch denkbar, dass der Verbindungsabschnitt 11, welcher das Ankerelement bildet, einstückig mit diesem verbunden oder an diesem angeschweisst ist. Die Ankerelemente 1, 2 könnten insbesondere bei Bauteilen aus Beton auch jeweils mittels eines Dübels im jeweiligen Bauteil verankert sein. Auch die Druckfeder 6 kann grundsätzlich weggelassen werden, falls ein gewisses Spiel beim Zurückziehen des Verbindungsabschnitts 11 aus dem Klemmteil 5 toleriert wird, oder wenn zum Beispiel die Gravitationskraft ausgenutzt wird, damit das Klemmteil 5 in Anlage mit dem Konusgehäuse 4 bleibt. Das Klemmteil 5 und das Gehäuseteil 4 müssen zudem nicht zwingend konische Flächen aufweisen. In einer anderen Ausführungsform könnten das Klemmteil 5 und das Gehäuseteil 4 zum Beispiel auch durch aneinander anliegende Keilelemente mit jeweils eben ausgebildeten Schrägflächen ersetzt werden. Beispielsweise könnte das Keilelement 5 zwei gegenüberliegende keilförmige Aussenflächen und das Gehäuseteil 4 dementsprechend zwei gegenüberliegende keilförmige Innenflächen aufweisen. Die Schnittansicht wäre dann dieselbe wie in den Figuren 12a und 12b. Der Verbindungsabschnitt 11 könnte in diesem Fall auch plattenförmig ausgebildet sein. Eine Vielzahl weiterer Änderungen und Abwandlungen sind möglich.

### BEZUGSZEICHENLISTE

| | | | |
|---|---|---|---|
| a, b | Stütze | 4 | Konusgehäuse |
| c, d, e | Träger | 41 | Aussengewinde |
| f | Riegel | 42 | Konische Innenfläche |
| g, h | Strebe | 5 | Klemmteil |
| 1 | Profilierter Stahlstab | 51 | Konische Aussenfläche |
| 11 | Verbindungsabschnitt | 52 | Klemmelement |
| 12 | Aussengewinde | 53 | Umlaufende Nut |
| | | 54 | Federring |
| 2 | Profilierter Stahlstab | | |
| 21 | Aussengewinde | 6 | Druckfeder |
| 3 | Hohlzylindrisches Gehäuse | 7 | Druckplatte |
| 31 | Erstes Innengewinde | 71 | Innengewinde |
| 32 | Zweites Innengewinde | 8 | Flanschmutter |

## Patentansprüche

1. Verbindungseinheit zum Verbinden von zwei Bauteilen (a-h) im Bauwesen, aufweisend
ein Ankerelement (1) zur Fixierung in oder an einem ersten Bauteil (a-h), mit einem Verbindungsabschnitt (11),
ein Gehäuseteil (4) zur Befestigung in oder an einem zweiten Bauteil (a-h), mit einer konischen oder keilförmigen Innenfläche (42), sowie
ein im Gehäuseteil (4) angeordnetes Klemmteil (5) mit einer konischen oder keilförmigen Aussenfläche (51),
wobei das Klemmteil (5) in einem mit dem Ankerelement (1) verbundenen Zustand den Verbindungsabschnitt (11) des Ankerelements (1) derart festklemmt, dass das Klemmteil (5) bei einer auf den Verbindungsabschnitt (11) wirkenden Zugkraft mit seiner Aussenfläche (51) gegen die Innenfläche (42) des Gehäuseteils (4) gezogen wird, so dass sich die auf den Verbindungsabschnitt (11) wirkende Klemmkraft verstärkt,
wobei das Klemmteil (5) in einem mit dem Ankerelement (1) nicht verbundenen Zustand einen gewissen Bewegungsspielraum gegenüber der Innenfläche (42) des Gehäuseteils (4) hat,
und wobei der Bewegungsspielraum des Klemmteils (5) im nicht verbundenen Zustand räumlich in alle Richtungen begrenzt ist,
**dadurch gekennzeichnet, dass**
der Verbindungsabschnitt (11) des Ankerelements (1) ein spitz zulaufendes freies Ende hat.

2. Verbindungseinheit nach Anspruch 1, wobei es sich beim ersten Bauteil (a-h) und beim zweiten Bauteil (a-h) jeweils um ein Holzbauteil handelt.

3. Verbindungseinheit nach einem der vorhergehenden Ansprüche, wobei ausserdem ein Federelement (6) vorgesehen ist, welches das Klemmteil (5) mit einer Federkraft beaufschlagt, um das Klemmteil (5) mit seiner Aussenfläche (51) gegen die Innenfläche (42) des Gehäuseteils (4) zu drücken.

4. Verbindungseinheit nach einem der vorhergehenden Ansprüche, wobei der Verbindungsabschnitt (11) des Ankerelements (1) an seiner Aussenfläche und/oder das Klemmteil (5) an einer Innenfläche eine erhöhte Oberflächenrauhigkeit oder eine Profilierung, wie beispielsweise eine Rillung oder ein Gewinde, aufweist.

5. Verbindungseinheit nach einem der vorhergehenden Ansprüche, wobei das Klemmteil (5) mehrere, vorzugsweise drei, Klemmelemente (52) sowie ein elastisches Element (54) zum Zusammenhalten der Klemmelemente (52) aufweist.

6. Verbindungseinheit nach einem der vorhergehenden Ansprüche, wobei es sich beim Ankerelement (1) um einen profilierten ersten Stab handelt, der im ersten Bauteil (a-h) fixiert, insbesondere verklebt, ist.

7. Verbindungseinheit nach einem der vorhergehenden Ansprüche, wobei ein profilierter zweiter Stab (2) vorgesehen ist, der im zweiten Bauteil (a-h) fixiert, insbesondere verklebt, ist, und zur Befestigung des Gehäuseteils (4) im oder am zweiten Bauteil (a-h) dient.

8. Verbindungseinheit nach einem der vorhergehenden Ansprüche, wobei ein hohlzylindrisches Gehäuse (3) im oder am zweiten Bauteil (a-h) befestigt ist, in welches das Gehäuseteil (4) einschraubbar ist.

9. Verbindungseinheit nach Anspruch 8, wobei das hohlzylindrische Gehäuse (3) zur Befestigung im oder am zweiten Bauteil auf einen profilierten zweiten Stab (2) aufschraubbar ist, der im zweiten Bauteil (a-h) fixiert, insbesondere verklebt, ist.

10. Verbindungseinheit nach einem der vorhergehenden Ansprüche, ausserdem aufweisend Druckplatte (7) oder Flanschmutter (8), welche am Ankerelement (1) angebracht ist und zur Aufnahme von Druckkräften dient.

11. Verbindungsanordnung aufweisend
ein erstes Bauteil (a-h) des Bauwesens,
ein zweites Bauteil (a-h) des Bauwesens, sowie
eine Verbindungseinheit nach einem der vorhergehenden Ansprüche,
wobei das Ankerelement (1) der Verbindungseinheit zur Fixierung in oder an dem ersten Bauteil (a-h) dient und das Gehäuseteil (4) der Verbindungseinheit zur Befestigung in oder an dem zweiten Bauteil (a-h) dient.

12. Verfahren zum Verbinden eines ersten Bauteils und eines zweiten Bauteils mittels einer Verbindungseinheit einer Verbindungsanordnung nach Anspruch 11, wobei das Ankerelement (1) der Verbindungseinheit im oder am ersten Bauteil (a-h) fixiert ist und das Gehäuseteil (4) der Verbindungseinheit im oder am zweiten Bauteil (a-h) befestigt ist, und wobei das Verfahren zumindest den Schritt aufweist, dass der Verbindungsabschnitt (11) des Ankerelements (1) in das im Gehäuseteil (4) angeordnete Klemmteil (5) der Verbindungseinheit eingeführt wird, um das erste Bauteil (a-h) und das zweite Bauteil (a-h) miteinander zu verbinden.

## Claims

1. Connecting unit for connecting two components (a-h) in construction industry, comprising
an anchor element (1) for fixation in or to a first component (a-h), with a connecting section (11),
a housing part (4) for fastening in or on a second component (a-h), with a conical or wedge-shaped inner surface (42), and
a clamping part (5) arranged in the housing part (4) with a conical or wedge-shaped outer surface (51),
wherein the clamping part (5), when connected to the anchor element (1), clamps the connecting section (11) of the anchor element (1) in such a way that, when a tensile force acts on the connecting section (11), the clamping part (5) is pulled with its outer surface (51) against the inner surface (42) of the housing part (4), thereby increasing the clamping force acting on the connecting section (11),
wherein the clamping part (5), in a state in which it is not connected to the anchor element (1), has a certain freedom of movement relative to the inner surface (42) of the housing part (4),
and wherein the freedom of movement of the clamping part (5) in the unconnected state is spatially limited in all directions,
**characterized in that**
the connecting section (11) of the anchor element (1) has a tapered free end.

2. Connection unit according to claim 1, wherein the first component (a-h) and the second component (a-h) are each a wooden component.

3. Connection unit according to one of the preceding claims, wherein a spring element (6) is also provided, which applies a spring force to the clamping part (5) in order to press the clamping part (5) with its outer surface (51) against the inner surface (42) of the housing part (4).

4. Connection unit according to one of the preceding claims, wherein the connecting section (11) of the anchor element (1) comprises an increased surface roughness or a profile, such as for example a groove or a thread, on its outer surface and/or the clamping part (5) comprises an increased surface roughness or a profile, such as for example a groove or a thread, on an inner surface.

5. Connection unit according to one of the preceding claims, wherein the clamping part (5) comprises several, preferably three, clamping elements (52) and an elastic element (54) for holding the clamping elements (52) together.

6. Connection unit according to one of the preceding claims, wherein the anchor element (1) is a profiled first rod which is fixed, in particular glued, in the first component (a-h).

7. Connection unit according to one of the preceding claims, wherein a profiled second rod (2) is provided, which is fixed, in particular glued, in the second component (ah) and serves to fasten the housing part (4) in or on the second component (a-h).

8. Connection unit according to one of the preceding claims, wherein a hollow cylindrical housing (3) is fastened in or on the second component (a-h), into which the housing part (4) can be screwed.

9. Connection unit according to claim 8, wherein the hollow cylindrical housing (3) can be screwed onto a profiled second rod (2) for fastening in or on the second component, which profiled second rod (2) is fixed, in particular glued, in the second component (a-h).

10. Connection unit according to one of the preceding claims, additionally comprising a pressure plate (7) or flange nut (8) which is attached to the anchor element (1) and serves to absorb compressive forces.

11. Connection arrangement comprising
a first component (a-h) of construction industry,
a second component (a-h) of construction industry, and
a connecting unit according to one of the preceding claims,
wherein the anchor element (1) of the connecting unit serves for fixation in or to the first component (a-h) and the housing part (4) of the connecting unit serves for fastening in or on the second component (a-h).

12. Method for connecting a first component and a second component by means of a connecting unit of a connecting arrangement according to claim 11, wherein the anchor element (1) of the connecting unit is fixed in or to the first component (a-h) and the housing part (4) of the connecting unit is fastened in or on the second component (a-h), and wherein the method comprises at least the step of inserting the connecting section (11) of the anchor element (1) into the clamping part (5) of the connecting unit arranged in the housing part (4) in order to connect the first component (a-h) and the second component (a-h) to each other.

## Revendications

1. Unité de raccordement pour raccorder deux éléments de construction (a-h) dans le domaine du bâtiment, comprenant
un élément d'ancrage (1) destiné à être fixé dans ou sur un premier élément de construction (a-h), avec une partie de raccordement (11),
une partie de boîtier (4) destinée à être fixée dans ou sur un deuxième élément de construction (a-h), avec une surface intérieure conique ou en forme de coin (42),
ainsi qu'une partie de serrage (5) disposée dans la partie de boîtier (4) avec une surface extérieure conique ou en forme de coin (51),
dans laquelle la partie de serrage (5), dans un état de raccordement à l'élément d'ancrage (1), serre la partie de raccordement (11) de l'élément d'ancrage (1) de telle sorte que, lorsqu'une force de traction agit sur la partie de raccordement (11), la partie de serrage (5) est tirée, avec sa surface extérieure (51) contre la surface intérieure (42) de la partie de boîtier (4), de telle sorte que la force de serrage agissant sur la partie de raccordement (11) est intensifiée,
dans laquelle la partie de serrage (5) dispose, dans un état non raccordé à l'élément d'ancrage (1), d'une certaine marge de mouvement par rapport à la surface intérieure (42) de la partie de boîtier (4),
et la marge de mouvement de la partie de serrage (5), dans l'état non raccordé, est limitée spatialement dans toutes les directions,
**caractérisée en ce que**
la partie de raccordement (11) de l'élément d'ancrage (1) présente une extrémité libre effilée.

2. L'unité de raccordement selon la revendication 1, dans laquelle le premier élément de construction (a-h) et le deuxième élément de construction (a-h) sont chacun un élément de construction en bois.

3. L'unité de raccordement selon l'une des revendications précédentes, dans laquelle il est en outre prévu un élément à ressort (6) qui exerce une force élastique sur la partie de serrage (5) afin de presser la partie de serrage (5) avec sa surface extérieure (51) contre la surface intérieure (42) de la partie de boîtier (4).

4. L'unité de raccordement selon l'une des revendications précédentes, dans laquelle la partie de raccordement (11) de l'élément d'ancrage (1) présente sur sa surface extérieure et/ou la partie de serrage (5) présente sur une surface intérieure une rugosité de surface accrue ou un profilage, tel qu'une rainure ou un filetage.

5. L'unité de raccordement selon l'une des revendications précédentes, dans laquelle la partie de serrage (5) présente plusieurs, de préférence trois, éléments de serrage (52) ainsi qu'un élément élastique (54) pour maintenir ensemble les éléments de serrage (52).

6. L'unité de raccordement selon l'une des revendications précédentes, dans laquelle l'élément d'ancrage (1) est une première tige profilée qui est fixée, en particulier collée, dans le premier élément de construction (a-h).

7. L'unité de raccordement selon l'une des revendications précédentes, dans laquelle il est prévu une deuxième tige profilée (2) qui est fixée, en particulier collée, dans le deuxième élément de construction (a-h) et qui sert à fixer la partie de boîtier (4) dans ou sur le deuxième élément de construction (a-h).

8. L'unité de raccordement selon l'une des revendications précédentes, dans laquelle un boîtier cylindrique creux (3) est fixé dans ou sur le deuxième élément de construction (a-h), dans lequel la partie de boîtier (4) peut être vissée.

9. L'unité de raccordement selon la revendication 8, dans laquelle le boîtier cylindrique creux (3) peut être vissé pour être fixé dans ou sur le deuxième élément de construction sur une deuxième tige profilée (2) qui est fixée, en particulier collée, dans le deuxième élément de construction (a-h).

10. L'unité de raccordement selon l'une des revendications précédentes, comportant en outre une plaque de pression (7) ou un écrou à bride (8) qui est fixé à l'élément d'ancrage (1) et sert à absorber les forces de pression.

11. Dispositif de raccordement comprenant
un premier élément de construction (a-h),
un deuxième élément de construction (a-h),
ainsi qu'une unité de raccordement selon l'une des revendications précédentes,
dans lequel l'élément d'ancrage (1) de l'unité de raccordement servant à la fixation dans ou sur le premier élément de construction (a-h) et la partie de boîtier (4) de l'unité de raccordement servant à la fixation dans ou sur le deuxième élément de construction (a-h).

12. Procédé pour raccorder un premier élément de construction et un deuxième élément de construction à l'aide d'une unité de raccordement d'un dispositif de raccordement selon la revendication 11, l'élément d'ancrage (1) de l'unité de raccordement étant fixé dans ou sur le premier élément de construction (a-h) et la partie de boîtier (4) de l'unité de raccordement étant fixée dans ou sur le deuxième élément de construction (a-h), et dans lequel le procédé comprend au moins l'étape consistant à insérer la partie de raccordement (11) de l'élément d'ancrage (1) dans la partie de serrage (5) de l'unité de raccordement disposée dans la partie de boîtier (4) afin de raccorder entre eux le premier élément de construction (a-h) et le deuxième élément de construction (a-h).
